# EUROPÄISCHE PATENTSCHRIFT

(11) **EP 1 134 424 B1**
(45) Veröffentlichungstag und Bekanntmachung des Hinweises auf die Patenterteilung: **15.10.2008**
(21) Anmeldenummer: 01104978.0
(22) Anmeldetag: 01.03.2001
(51) Int. Cl.: F04D 29/10, F04D 29/58, F04D 7/06

(54) **Dichtungsgehäuse**
A seal housing
Boîtier d'étanchéité

(30) Priorität: 17.03.2000 DE 10013152
(43) Veröffentlichungstag der Anmeldung: 19.09.2001
(73) Patentinhaber: KSB Aktiengesellschaft, 67227 Frankenthal (DE)
(72) Erfinder: Hamkins, Christopher, 67549 Worms (DE)

(56) Entgegenhaltungen:
- WO-A-96/27740
- WO-A-98/41760
- DE-A- 2 140 959
- DE-A- 19 721 196
- FR-A- 2 288 241
- US-A- 5 624 245

## Beschreibung

Die Erfindung betrifft ein Aggregat zur Aufnahme heißer Fluide, insbesondere Kreiselpumpe zur Förderung heißer Fluide, wobei eine Welle einen Dichtungsraum mit mindestens einer darin angeordneten Gleitringdichtung durchdringt, zwischen Aggregat und Dichtungsraum eine fluidführende Verbindung besteht, und das dem Aggregat entnommene Fluid die Gleitringdichtung kühlt und spült.

Aggregate zur Aufnahme heißer Medien, beispielsweise Kreiselpumpen zur Förderung heißer Medien mit Temperaturen bis zu 350 °C oder mehr, erfordern Sicherungsmaßnahmen, um die zur Abdichtung eingesetzten Gleitringdichtungen vor einer Überhitzung zu schützen. Die im Bereich der Dichtungsflächen einer Gleitringdichtung sich ausbildende Temperatur sollte für einen sicheren Gleitringdichtungsbetrieb möglichst niedrig sein. Zusätzliche Kühleinrichtungen stellen einen erhöhten Aufwand dar, der die Gesamtkosten eines Aggregates verteuert. Weiterhin verursachen Kühleinrichtungen für einen Betreiber zusätzliche laufende Energiekosten. Es besteht daher das Bestreben, durch einfache konstruktive Maßnahmen die Temperaturen innerhalb eines Dichtungsraumes in Grenzen zu halten.

Dazu ist es bekannt, denjenigen Gehäuseabschnitt, durch den eine Welle hindurchgeführt wird und der eine Verbindung zwischen einem heiße Fluide enthaltenden Gehäuse und einem Dichtungsraum herstellt, die Funktion einer Wärmesperre zu übertragen. Dies erfolgt durch dessen dünnwandige Ausbildung und eine entsprechend gewählte Baulänge, um die Wärmeleitung zu verringern und die Wärmeabstrahlung zu vergrößern. Bei Aggregaten in Form von Pumpen, deren Außenabmessungen beispielsweise durch Normabmessungen begrenzt sind, sind damit jedoch der maximalen Länge eines solchen verbindenden Gehäuseabschnittes Grenzen gesetzt. Weiterhin sind der Maßnahme zur Verringerung der Wärmeleitung, wonach die Gehäuseabmessungen von dem als Verbindungsteil zwischen Gehäuse und Dichtungsraum dienenden Gehäuseabschnitt minimiert werden, aus Festigkeitsgründen jedoch Grenzen gesetzt.

Durch die WO 96/27740 ist eine Pumpe zur Förderung heißer Medien bekannt, bei der das Dichtungsgehäuse über einen rohrförmigen Abschnitt geringen Querschnittes mit dem Pumpengehäuse verbunden ist. Mit Hilfe eines auf der Pumpenwelle befestigten Lüfterrades wird das Dichtungsgehäuse gekühlt. Zusätzlich deckt eine Blechscheibe den druckseitigen Pumpendeckel ab und schließt mit diesen einen als Wärmedämmeinrichtung dienenden Raum ein. Damit soll die Wärmeabgabe vom Pumpendeckel auf die Umgebungsluft reduziert werden.

Ein gattungsgemäßes Aggregat ist durch die US-A 5 624 245 bekannt. Zwischen einem Pumpenraum und einem Gleitringdichtungsraum sind Isolatoren angeordnet, mit deren Hilfe eine Wärmeleitung reduziert wird. Durch einen ringförmigen Strömungsraum entlang der Welle kommt es zu einem Flüssigkeitsaustausch zwischen dem heißen Pumpenraum einem zu kühlenden Gleitringdichtungsraum.

Ein ähnliches Aggregat ist auch durch DE 2140959 bekannt.

Der Erfindung liegt das Problem zugrunde, für heiße Fluide enthaltene Aggregate die Aufheizung eines Dichtungsraumes zu verhindern. Die Lösung dieses Problems erfolgt mit den Merkmalen des Anspruches 1.

Durch die Anordnung eines Isolierteiles an oder in der aggregatseitigen Wandfläche des Dichtungsraumes im Bereich der Wellendurchführung wird die Wärmeübertragung, die vom heißen Aggregat aus stattfindet, erheblich reduziert. Denn infolge des Isolierteiles kann die über den die Welle umgebenden, rohrförmigen Abschnitt eingetragene Wärme nicht direkt von der Wand des Dichtungsraumes auf die darin befindliche Flüssigkeit übertragen werden. Das an oder innerhalb der Wand angeordnete Isolierteil verlängert die effektive Länge der Wärmesperre. Der Wärmeübertragungsweg wird damit in radialer Richtung nach radial auswärts verlängert, weshalb der Wärmestrom diesem folgt, um dann erst im äußeren Bereich des Dichtungsraumes an die darin befindliche Flüssigkeit zu gelangen. Dadurch ergeben sich zwei Vorteile. Im Bereich des Isolierteiles bietet die radiale Wand zum einen einen inneren Widerstand gegen die Wärmeübertragung und zum anderen durch die vergrößerte Wandfläche eine zusätzliche Möglichkeit zur Wärmeabstrahlung über die Außenfläche an die Umgebungsluft.

Eine weitere erfindungsgemäße Lösung sieht vor, daß im Bereich der fluidführenden Verbindung zwischen Aggregat und Dichtungsraum am Gehäuse und/oder der Welle ein oder mehrere Drosselspalte geringster Spaltweite angeordnet sind, wobei mindestens eine den Drosselspalt begrenzende Wandfläche mit quer zur Drehachse der Welle angeordneten Rillen versehen ist. Mit dieser Lösung wird in entscheidendem Maße ein Wärmetransport über die fluidführende Verbindung entlang der Welle zwischen Aggregat und Dichtungsraum reduziert. Die Ausbildung der den Drosselspalt begrenzenden Wandfläche mit Rillen steigert die Drosselwirkung und damit das Einströmen eines Fluids mit hoher Temperatur. Weiterhin verhindern die Rillen bei einer Erwärmung der Bauteile und damit bei einer Ausdehnung der Bauteile, daß im Bereich des engen Drosselspaltes ein Festfressen stattfinden kann. Sollte es im Bereich der Spitzen der Rillen zu Berührungen zwischen stillstehendem und rotierendem Teil kommen, so schleifen sich die Spitzen im Bereich der Berührungszone schnell ab und gefährden nicht die Funktion des Aggregates.

Eine Ausgestaltung der Erfindung sieht vor, daß das Isolierteil innerhalb des Dichtungsraumes an der aggregatseitigen Wandfläche befestigt ist. Diese Lösung läßt sich mit den geringsten Kosten und in einfachster Weise verwirklichen.

Versuche haben ergeben, daß sich eine besonders gute Isolierwirkung ergibt, wenn der materialbezogene Wärmeleitfähigkeitswert λ des Isolierteiles um mindestens 30 % kleiner ist als der Wärmeleitfähigkeitswert λ eines den Dichtungsraum mit dem Aggregat verbindenden Gehäuseteiles. Auch hat es sich als vorteilhaft erwiesen, wenn die radial zur Welle meßbaren Außenabmessungen des Isolierteiles mindestens um das doppelte größer sind als die Außenabmessungen des den Dichtungsraum im Bereich der Welle mit dem Aggregat verbindenden Gehäuseteiles. Das Isolierteil kann hierbei aus einem Kunststoff, aus einem metallischen und/oder keramischen Werkstoff bestehen oder das Isolierteil besitzt einen evakuierten oder gasgefüllten Hohlraum.

Ein Ausführungsbeispiel der Erfindung ist in den Zeichnungen dargestellt und wird im folgenden näher beschrieben. Es zeigen die
- Fig. 1: eine Kreiselpumpe zur Förderung heißer Fluide, die
- Fig. 2: in vergrößerter Darstellung eine Wellendurchführung im Bereich einer Wärmesperre und die
- Fig. 3: eine andere Ausführungsform eines Isolierteiles.

In der Fig. 1 ist ein heiße Fluide enthaltende Aggregat 1 gezeigt, hier eine Kreiselpumpe, dessen Laufrad 2 von einer Welle 3 angetrieben wird. Die Welle 3 ist von einem Dichtungsgehäuse 4 umgeben und durchdringt einen darin enthaltenen Dichtungsraum 5, innerhalb dessen eine Gleitringdichtung 6 angeordnet ist. Zwischen Dichtungsgehäuse 4 und Aggregat 1 erstreckt sich eine die beiden Teile miteinander verbindende rohrförmige Wärmesperre 7. Die Wandflächen vom Gehäuse der Wärmesperre sind so dimensioniert, daß darüber eine gering mögliche Wärmeleitung erfolgt.

An der Wandfläche 8 des Dichtungsgehäuses 4, welche von der Wärmesperre 7 ausgeht, sich in radialer Richtung erstreckt und die den Dichtungsraum 5 nach außen hin begrenzt, ist ein Isolierteil 9 angeordnet. In dem gezeigten Beispiel ist es mit Schrauben 10 befestigt. Anstelle der Schrauben 10 können auch andere bekannte Befestigungsarten Verwendung finden oder das Isolierteil 9 kann auch in die Wandfläche 8 ganz oder teilweise integriert sein.

Innerhalb der Wärmesperre 7 sind zwei Drosselstellen 11, 12 angeordnet, die einen intensiven Fluidaustausch zwischen dem heißen Aggregat 1 und dem Dichtungsraum 5 reduzieren. Die entlang der Welle 3 bestehende fluidführende Verbindung zwischen Aggregat 1 und Dichtungsraum 5 wird somit in ihrer Austauschleistung reduziert.

Diejenige Wärme, die vom Aggregat 1 durch die Wandflächen der Wärmesperre 7 zum Dichtungsraum 5 hin fließt, kann im Bereich des Isolierteiles 9 nicht auf die im Dichtungsraum 5 befindliche Flüssigkeit einwirken. Stattdessen bewirkt das Isolierteil 9 einen Wärmefluß von der Wärmesperre 7 in radialer Richtung nach außen in die Wandfläche 8. Da die dem Isolierteil 9 gegenüberliegende Wandfläche 8 zur Außenseite hin eine große wärmeabstrahlende Ringfläche darstellt, wird somit ein Großteil der Wärme nach außen abgestrahlt und gelangt gar nicht erst in den Dichtungsraum 5.

Die innere Wärmeleitfähigkeit vom Material des Isolierteiles 9, auch als der λ-Wert bekannt, ist mindestens 30 % kleiner als die Wärmeleitfähigkeit der Wärmesperre 7. Weiterhin sind die äußeren Abmessungen des Isolierteiles 9, Durchmesser-, oder Längen-/Breitenverhältnisse, entsprechend größer als der Außendurchmesser der Wärmesperre 7 gewählt. Die Abmessungen des Isolierteiles 9 sind mindestens um die doppelte Wandstärke der Wärmesperre 7 größer ausgebildet.

Das Material für das Isolierteil 9 kann entsprechend den im Aggregat 1 geförderten Fluiden ausgewählt werden. Bei einem Einsatz der Pumpe, beispielsweise zur Förderung von Heißwasser, können entsprechend den Temperaturgrenzen ausgewählte Kunststoffe Verwendung finden. Hierbei finden handelsübliche Materialien Verwendung, die preiswert zu beziehen sind.

Für Fluide, denen aggressive Eigenschaften zu eigen sind, kann auch ein in Fig. 3 gezeigtes Isolierteil 19 Verwendung finden. Es ist als Hohlkörper gefertigt, z. B. aus Blech, in dessen Innern ein evakuierter oder gasgefüllter Hohlraum 20 besteht. Ebenso ist es möglich, einen solchen Hohlraum 20 in die Wandfläche 8 des Dichtungsgehäuses 4 zu integrieren.

In der Fig. 2 ist in vergrößerter Darstellung die Wellendurchführung im Bereich der Wärmesperre 7 gezeigt. An den Drosselstellen 11, 12 verfügen die den Drosselspalt begrenzenden Gehäusewandflächen über mehrere Rillen 13, 14. Die Rillen 13, 14, die vorzugsweise am Eintritt der fluidführenden Verbindung der Wärmesperre 7 angeordnet sind, verhindern einen axialen Austausch von heißem Fluid. Ein entlang der Welle 3 in axialer Richtung erfolgender Austausch eines heißen Fluids vom heißen Aggregat 1 in den zu kühlenden Dichtungsraum 5 stellt eine unerwünschte Wärmeübertragung in axialer Richtung dar. Die während der Rotation der Welle 3 im Normalbetrieb auftretenden kleinen Schwingungen führen zu einer Quetsch- oder Pumpbewegung des Fluids im Bereich des Wellendurchganges der Wärmesperre 7. Diese Wellenschwingungen und das dadurch verursachte Quetschen der Flüssigkeit in den engen Spalten der fluidführenden Verbindung führt zwangsläufig zur Bewegung des Fluids in Längsrichtung und Umfangsrichtung. Die im Bereich der Drosselspalte 11, 12 angeordneten Rillen 13, 14 bewirken, daß das von den Wellenschwingungen verursachte Quetschen nur zu Bewegungen des heißen Fluids in Umfangsrichtung führt. Damit wird eine Pumprichtung in axialer Richtung zum Dichtungsraum 5 hin verhindert und ein in axialer Richtung über das heiße Fluid bedingter axialer Wärmeaustausch wesentlich vermindert.

## Patentansprüche

1. Aggregat (1) zur Aufnahme heißer Fluide, insbesondere Kreiselpumpe zur Förderung heißer Fluide, wobei eine Welle (3) einen Dichtungsraum (5) mit mindestens einer darin angeordneten Gleitringdichtung (6) durchdringt, zwischen Aggregat (1) und Dichtungsraum (5) eine fluidführende Verbindung besteht, und das dem Aggregat (1) entnommene Fluid die Gleitringdichtung (6) kühlt und spült, **dadurch gekennzeichnet, daß** im Bereich der fluidführenden Verbindung zwischen Aggregat (1) und Dichtungsraum (5) am Gehäuse und/oder der Welle (3) ein oder mehrere Drosselspalte (11, 12) geringster Spaltweite angeordnet sind, wobei mindestens eine einen Drosselspalt (11, 12) begrenzende Wandfläche mit quer zur Drehachse der Welle (3) angeordneten Rillen (13, 14) versehen ist.

2. Aggregat nach Anspruch 1, **dadurch gekennzeichnet, daß** ein Isolierteil (9) innerhalb des Dichtungsraumes (5) an der aggregatseitigen Wandfläche (8) befestigt ist.

3. Aggregat nach Anspruch 2, **dadurch gekennzeichnet, daß** der materialbezogene Wärmeleitfähigkeitswert λ des Isolierteiles (9) um mindestens 30 % kleiner ist als der Wärmeleitfähigkeitswert λ eines den Dichtungsraum (5) mit dem Aggregat (1) verbindenden Gehäuseteiles (7).

4. Aggregat nach Anspruch 2 oder 3, **dadurch gekennzeichnet, daß** die radial zur Welle (3) meßbaren Außenabmessungen des Isolierteiles (9) mindestens um das Doppelte größer sind als die Außenabmessungen des den Dichtungsraum (5) im Bereich der Welle (3) mit dem Aggregat (1) verbindenden Gehäuseteiles (7).

5. Aggregat nach einem der Ansprüche 2 bis 4, wobei das Aggregat eine Kreiselpumpe ist, **dadurch gekennzeichnet, daß** das Isolierteil (9) aus einem Kunststoff besteht.

6. Aggregat nach einem der Ansprüche 2 bis 4, wobei das Aggregat eine Kreiselpumpe ist, **dadurch gekennzeichnet, daß** das Isolierteil (9) aus einem metallischen und/oder keramischen Werkstoff besteht.

7. Kreiselpumpe nach Anspruch 6, **dadurch gekennzeichnet, daß** das Isolierteil (19) einen evakuierten oder gasgefüllten Hohlraum (20) besitzt.

## Claims

1. Assembly (1) for the reception of hot fluids, in particular centrifugal pump for the conveyance of hot fluids, a shaft (3) penetrating through a seal space (5) having at least one floating ring seal (6) arranged in it, a fluid-carrying connection being present between the assembly (1) and seal space (5), and the fluid extracted from the assembly (1) cooling and scavenging the floating ring seal (6), **characterized in that** one or more throttle gaps (11, 12) of the smallest possible gap width are arranged at the housing and/or the shaft (3) in the region of the fluid-carrying connection between the assembly (1) and seal space (5), at least one wall surface which delimits a throttle gap (11, 12) being provided with grooves (13, 14) arranged transversely with respect to the axis of rotation of the shaft (3).

2. Assembly according to Claim 1, **characterized in that** an insulating part (9) is fastened to the assembly-side wall surface (8) inside the seal space (5).

3. Assembly according to Claim 2, **characterized in that** the material-related thermal conductivity value λ of the insulating part (9) is at least 30% lower than the thermal conductivity value λ of a housing part (7) connecting the seal space (5) to the assembly (1).

4. Assembly according to Claim 2 or 3, **characterized in that** the external dimensions of the insulating part (9) which are measurable radially with respect to the shaft (3) are at least twice as large as the external dimensions of the housing part (7) connecting the seal space (5) to the assembly (1) in the region of the shaft (3).

5. Assembly according to one of Claims 2 to 4, the assembly being a centrifugal pump, **characterized in that** the insulating part (9) consists of a plastic.

6. Assembly according to one of Claims 2 to 4, the assembly being a centrifugal pump, **characterized in that** the insulating part (9) consists of a metallic and/or ceramic material.

7. Centrifugal pump according to Claim 6, **characterized in that** the insulating part (19) possesses an evacuated or gas-filled cavity (20).

## Revendications

1. Ensemble (1) destiné à recevoir des fluides chauds, notamment pompe centrifuge pour refouler des fluides chauds, un arbre (3) traversant une chambre d'étanchéité (5) comprenant au moins une garniture mécanique d'étanchéité (6) disposée dans celle-ci, une connexion fluidique étant créée entre l'ensemble (1) et la chambre d'étanchéité (5), et le fluide prélevé de l'ensemble (1) refroidissant et rinçant la garniture mécanique d'étanchéité (6), **caractérisé en ce que** dans la région de la connexion fluidique entre l'ensemble (1) et la chambre d'étanchéité (5), on dispose sur le boîtier et/ou l'arbre (3) une ou plusieurs fentes d'étranglement (11, 12) de très faible largeur de fente, au moins une surface de paroi délimitant une fente d'étranglement (11, 12) étant pourvue de stries (13, 14) disposées transversalement à l'axe de rotation de l'arbre (3).

2. Ensemble selon la revendication 1, **caractérisé en ce qu'**une pièce d'isolation (9) est fixée à l'intérieur de la chambre d'étanchéité (5) sur la surface de paroi (8) du côté de l'ensemble.

3. Ensemble selon la revendication 2, **caractérisé en ce que** le coefficient de conductibilité thermique λ, rapporté au matériau, de la pièce d'isolation (9), est inférieur d'au moins 30 % au coefficient de conductibilité thermique λ d'une pièce du boîtier (7) reliant la chambre d'étanchéité (5) à l'ensemble (1).

4. Ensemble selon la revendication 2 ou 3, **caractérisé en ce que** les dimensions extérieures de la pièce d'isolation (9), pouvant être mesurées radialement par rapport à l'arbre (3), sont au moins deux fois plus grandes que les dimensions extérieures de la pièce du boîtier (7) reliant la chambre d'étanchéité (5) à l'ensemble (1) dans la région de l'arbre (3).

5. Ensemble selon l'une quelconque des revendications 2 à 4, dans lequel l'ensemble est une pompe centrifuge, **caractérisé en ce que** la pièce d'isolation (9) se compose d'un plastique.

6. Ensemble selon l'une quelconque des revendications 2 à 4, dans lequel l'ensemble est une pompe centrifuge, **caractérisé en ce que** la pièce d'isolation (9) se compose d'un matériau métallique et/ou céramique.

7. Pompe centrifuge selon la revendication 6, **caractérisée en ce que** la pièce d'isolation (9) possède un espace creux (20) sous vide ou rempli de gaz.
